# EUROPÄISCHE PATENTSCHRIFT

(11) **EP 3 885 155 B1**
(45) Veröffentlichungstag und Bekanntmachung des Hinweises auf die Patenterteilung: **22.11.2023**
(21) Anmeldenummer: 21174458.6
(22) Anmeldetag: 08.06.2018
(51) Int. Cl.: B44C 5/04, B44C 1/24, E04F 15/02

(54) **VERFAHREN ZUR VEREDLUNG EINER GROSSFORMATIG BEREITGESTELLTEN BAUPLATTE**
METHOD FOR REFINING A LARGE FORMAT BUILDING PANEL
PROCÉDÉ DE FINITION D'UNE PLAQUE DE CONSTRUCTION GRAND FORMAT FOURNIE

(43) Veröffentlichungstag der Anmeldung: 29.09.2021
(62) Teilanmeldung aus: 18176816.9
(73) Patentinhaber: Flooring Technologies Ltd., Kalkara SCM1001 (MT)
(72) Erfinder: Oldorff, Frank, 19057 Schwerin (DE); Lehnhoff, Ingo, 18347 Dierhagen (DE); Kalwa, Norbert, 32805 Horn-Bad Meinberg (DE); Klupsch, Rüdiger, 16909 Heiligengrabe (DE); Lehmann, Thomas, 16909 Heiligengrabe (DE)
(74) Vertreter: Gramm, Lins & Partner Patent- und Rechtsanwälte PartGmbB

(56) Entgegenhaltungen:
- EP-A1- 3 059 020
- EP-B1- 1 820 640
- WO-A1-2016/180643
- WO-A1-2017/164806
- DE-A1-102014 010 747
- US-A- 4 579 767

## Beschreibung

Die Erfindung betrifft ein Verfahren zur Veredlung einer bereitgestellten Bauplatte aus HDF mit einer Oberseite und einer Unterseite, wobei mindestens in die Oberseite ein Relief eingeprägt wird, und anschließend auf die geprägte Oberseite der Bauplatte ein Dekor aufgedruckt und das Dekor anschließend durch Aufbringen eines Flüssig-Overlays als eine abriebfeste Schicht versiegelt wird, wobei das Relief in einem ersten Prägeschritt als mindestens eine streifenförmig ausgebildete Vertiefung mit zwei gegenüberliegenden Seitenwandungen, einer diese verbindenden Bodenwandung und einer Tiefe geprägt wird, wobei die Bauplatte mit einer maximalen Rohdichte in den Deckschichten von 950 bis 1000 kg/m³ gepresst wurde.

Ein solches Verfahren ist beispielsweise aus der US 4,579,767 A bekannt.

Ein ähnliches Verfahren ist aus der EP 1 820 640 B1 bekannt. Zum Schutz der Bauplatte gegen mechanische Beanspruchungen und Beschädigungen durch Feuchteeinfluss wird eine abriebfeste Schicht aus einem Elektronenstrahl härtbaren Lack oder eine Melaminharzbeschichtung mit und ohne abriebfeste Partikel aufgebracht. Durch die abschließende Beschichtung zeigt die veredelte Bauplatte eine sehr homogene und geschlossene Oberfläche.

Derartige Bauplatten werden nach dem Veredeln in einzelne Paneele aufgeteilt und beispielsweise als Fußboden- oder als Wand- und Deckenpaneele verwendet und sind häufig mit einem Holz-, Stein- oder Fantasiedekor mit überlagerter, dreidimensionaler Oberfläche versehen. Die aufgeteilten Paneele weisen Verbindungsmittel (Nut und Feder) auf und sind meist mit Verriegelungsmitteln zum Verriegeln benachbarter Platten in horizontaler und vertikaler Richtung ausgestattet (sogenannte Klickpaneele). Durch die Überlagerung von Dekor und dreidimensionaler Oberfläche entsteht ein realistischer optischer und haptischer Eindruck des imitierten Werkstoffes.

Insbesondere bei Fußbodenpaneelen ist bekannt, dass diese mindestens auf der Oberseite beschichtet sind und eine an das Dekor angepasste Struktur aufweisen. Eine solche Struktur wird als dekorsynchrone Struktur (embossed register) bezeichnet. Das Dekor liegt dabei entweder als eine auf die Trägerplatte aufkaschierte Papierlage oder als eine direkt auf die Trägerplatte aufgedruckte Farbschicht vor. Das Dekor ist zudem mit einer verschleißhemmenden Schicht versehen. Dazu werden entweder abriebfeste Papierlagen, sogenannte Overlays, oder nach dem Aushärten abriebfeste Lack- bzw. Harzschichten verwendet. Die dekorsynchrone Struktur liegt als eine dreidimensionale Oberflächenstruktur vor und wird mittels eines entsprechend dreidimensional strukturierten Pressblechs in die Plattenoberfläche eingeprägt. Dabei schmelzen und verlaufen die thermischen und unter Druck aktivierbaren Bestandteile der Beschichtung und füllen die dreidimensionale Strukturprägung unter Aushärtung aus. Die Struktur weist üblicherweise eine Höhe von bis zu 500 µm auf. Die Anzahl und die Tiefe der Strukturen sind zum einen durch die verfügbare Menge an aktivierbaren Bestandteilen und zum anderen durch die Presskraft begrenzt.

Bei Laminatfußböden sind die Stoßkanten, an denen benachbarte Fußbodenpaneele aneinanderstoßen problematisch. Je nach Lichteinfall verursachen schon kleinste Höhenunterschiede optisch unschöne Schattenbildungen, die das Gesamtbild eines Fußbodens negativ beeinträchtigen. Durch den Kern aus Holzwerkstoff sind die Paneele außerdem feuchtigkeitsempfindlich. Auf dem Fußboden verschüttete Flüssigkeit muss schnellstmöglich weggewischt werden, um ein Eindringen der Flüssigkeit in die Verbindungsfuge zwischen den Stoßkanten zu vermeiden. Dringt Wasser ein, können sich die Holzfasern in der Trägerplatte ausdehnen und irreversible Quellungen erzeugen, da durch den Quelldruck des Holzes das Gefüge zerstört und/oder der Klebstoff partiell hydrolisiert wird. Aus diesem Grund ist es wichtig, dass schon bei der Herstellung der Paneele den späteren Stoßkanten eine besondere Aufmerksamkeit gewindet wird. Benachbarte Paneele sollen fest aneinander liegen können, es soll sich ein optisch gleichmäßiges Erscheinungsbild zu einem Fußboden verlegter Paneele ergeben und es muss Vorsorge getroffen werden, dass verschüttete Flüssigkeit nicht sofort in die Verbindungsfugen fließen kann.

Die WO 2017/164806 A1 offenbart ein Verfahren zum Veredeln einer Bauplatte, bei dem eine in die Oberseite geprägte Vertiefung mittels eines Digitaldruckers bedruckt wird.

Die EP 3 059 020 A1 offenbart ein Verfahren zur Herstellung einer Holzwerkstoffplatte, deren Oberfläche abschnittsweise mit wasserhaltigem Dampf befeuchtet und dann in diesem Abschnitt geschliffen wird, bevor eine Dekorschicht aufgetragen wird.

Von dieser Problemstellung ausgehend soll das eingangsbeschriebene Verfahren entsprechend verbessert werden.

Um die vorgenannten Nachteile zu vermeiden, wird bei einem gattungsgemäßen Verfahren erfindungsgemäß vorgesehen, dass die Bauplatte pressblank bereitgestellt wird und ihre Oberseite noch mit einer Presshaut versehen ist, weitere in einem Winkel quer zu den ersten Vertiefungen verlaufende Vertiefungen eingeprägt werden, und die großformatige bereitgestellte Bauplatte in einzelne Paneele aufgeteilt wird, indem in und entlang der Vertiefungen jeweils ein Sägeschnitt ausgeführt wird und in das Flüssig-Overlay Korund entweder eingemischt oder aufgestreut wird.

Die Presshaut weist vorzugsweise eine Dicke von 0,3 bis 0,5 mm auf.

Entlang der geprägten Vertiefungen erfolgt später die Aufteilung der großformatigen Platte in einzelne Paneele. Durch die geprägten Vertiefungen ist dann die Oberseite an den Seitenkanten abgesenkt. Die Stoßkanten aneinander angrenzender Paneele liegen gegenüber der Oberseite also tiefer. Höhenversatz kann in einem solchen Fall keine Schattenbildung verursachen, die optisch auffällt, weil alle Stoßfugen abgesenkt sind. Durch eine entsprechende Kantenprofilierung kann eine feste Verbindung zwischen benachbarten Paneelen erzielt werden, wodurch das zu schnelle Eindringen von Flüssigkeit in die Stoßfuge wirksam vermieden wird.

Um die Seitenkanten der Paneele umlaufend absenken zu können, wird vorzugsweise mindestens eine weitere in einen Winkel quer zu der mindestens einen Vertiefung verlaufende Vertiefung eingeprägt. Bevorzugt werden auch hier eine Mehrzahl quer laufender Vertiefungen eingeprägt, entlang derer die Aufteilung der Paneele dann in Querrichtung erfolgen kann.

Es ist vorgesehen, dass der Rohdichteprofil (Verlauf der Dichte über den Querschnitt der Platte) gegenüber einem üblichen Rohdichteprofil, wie es beispielsweise aus der EP 3 023 261 B1 bekannt ist, abgesenkt wird. Beim Verpressen des Faserkuchens zu einer Bauplatte gewünschter Dicke ergibt sich die größte Rohdichte im Bereich der Oberseite und der Unterseite der Platte. Durch den Hitzeeintrag beim Verpressen bildet sich an der Oberseite und der Unterseite eine Presshaut aus, die auch "Verrottungsschicht" genannt wird. Die Platte wird pressblank bereitgestellt, das heißt, die Presshaut wird nicht entfernt.

Vor oder nach dem Prägen kann auf die Oberseite ein Vergütungsmittel aufgebracht werden, das vorzugsweise ein wässriges Melaminharz ist. Durch das Vergütungsmittel wird erreicht, dass die zuvor reduzierte Rohdichte an der Oberseite (in der Deckschicht) wieder erhöht wird, um ausreichende Festigkeitseigenschaften an den späteren Paneelen zu erzielen.

Zur Erleichterung des Prägens wird die Bauplatte auf 40 bis 80°C vorzugsweise 60°C erhitzt und beim Prägen der mindestens einen Vertiefung stellt sich eine Oberflächen Temperatur von bis zu 220°C ein. Das Erhitzen der Bauplatte kann mittels Wasserdampfs erfolgen.

Um eine gut bedruckbare Oberfläche zu schaffen, kann die Oberseite der Bauplatte vor dem Prägen der Vertiefung mit einer weißen Farbe grundiert werden. Zumindest die Vertiefung kann mittels eines Digitaldruckers mit einem einfarbigen oder mehrfarbigen Dekor bedruckt werden. Anstatt zur Grundierung eine weiße Farbe zu verwenden, kann ggf. auch jede andere Farbe verwendet werden.

Der erste Prägeschritt kann mittels mindestens einer Kalanderwalze durchgeführt werden. Dies hat den Vorteil, dass der Prägeschritt in die Produktionslinie integriert werden kann. Das Prägen kann sich dann unmittelbar an das Verpressen der Holzwerkstoffplatte in einer Kontipresse, in der der zuvor gestreute Faserkuchen zu einer Platte gewünschter Dicke verpresst wurde, anschließen, bzw. dem Bedrucken der Oberseite in einer Druckanlage vorgeordnet werden. Die Fertigung wird dadurch optim iert.

Nach Fertigstellung des Aufbaus, der mindestens aus einer Grundierung, dem Dekor und einer abriebfesten Schicht besteht, wird die Bauplatte in einer Kurztaktpresse unter hohem Druck und hoher Temperatur laminiert und dabei wird in einem zweiten Prägeschritt erneut in die mindestens eine streifenförmige Vertiefung geprägt, um die Ausbildung der Seitenwandungen zu erzielen, ohne die Lage der Bodenwandung in der Tiefe zu verändern. Bei der Beschichtung werden die im ersten Prägeschritt ausgebildeten Seitenwandungen "verrundet", sodass durch den zweiten Prägeschritt diese Verrundungen wieder in eine plane Oberfläche überführt werden.

Wenn das Vergütungsmittel vor dem ersten Prägeschritt aufgebracht wurde, und im ersten Prägeschritt eine ausreichend hohe Temperatur erzielt wird, härtet das Melaminharz bereits während des ersten Prägeschrittes aus und erhöht die Rohdichte. Wird das Vergütungsmittel nach dem ersten Prägeschritt aufgetragen, härtet es in der Kurztaktpresse aus. Dasselbe gilt auch in dem Fall, wenn im ersten Prägeschritt keine ausreichend hohe Temperatur erzielt wird.

Die Tiefe der mindestens einen Vertiefung beträgt vorzugsweise bis zu 0,7 mm und kann insbesondere abgestuft sein, sodass die Bodenwandung stufenförmig ausgebildet ist. In einem solchen Fall werden mehrere erste Pressschritte mit unterschiedlichen Presstiefen durchgeführt.

Um die Bauplatte während der anschließenden weiteren Bearbeitungsschritte ausrichten zu können, können auf die Bodenwandungen der mindestens einen Vertiefung Markierungen aufgedruckt werden, die aus Linien, Kreisen, Punkten, Kreuzen oder sonstigen grafischen Zeichen bestehen können. Bevorzugt werden Linien verwendet. Über diese Markierungen kann mittels eines Kamerasystems die Bauplatte für den zweiten Prägeschritt und weitere nachfolgende Bearbeitungsschritte ausgerichtet werden.

Das nochmalige Prägen in die Vertiefung im zweiten Prägeschritt erfolgt vorzugsweise in einer Kurztaktpresse, bei der auf dem Pressblech leistenförmige Erhöhungen aufgebracht sind.

In die Oberseite kann im ersten und/oder im zweiten Prägeschritt eine Struktur eingeprägt werden, die zumindest teilweise synchron zum Dekor verläuft, was in der Fachsprache "embossed register" genannt wird.

Mit Hilfe einer Zeichnung soll ein Ausführungsbeispiel der Erfindung nachfolgend näher beschrieben werden. Es zeigen:
- Figur 1 -: eine perspektivische Teildarstellung einer großformatigen Bauplatte;
- Figur 2 -: die Draufsicht auf die Bauplatte nach Figur 1;
- Figur 3 -: eine schematische Teildarstellung vor dem zweiten Prägeschritt;
- Figur 4 -: eine vergrößerte Teildarstellung während des zweiten Prägeschrittes;
- Figur 5 -: eine schematische Teildarstellung während des ersten Prägeschrittes;
- Figur 6 -: eine schematische Darstellung der in der Kurztaktpresse befindlichen Bauplatte;
- Figur 7 -: ein übliches Rohdichteprofil einer HDF-Platte;
- Figur 8 -: das Rohdichteprofil einer ersten großformatigen Bauplatte;
- Figur 9 -: das Rohdichteprofil einer zweiten großformatigen Bauplatte;

Ausgangsbasis ist eine großformatige HDF-Platte mit einer Länge von 2.800 oder 1.860 mm, einer Breite von 2.070 mm und einer Dicke von 7 bis 14 mm. Die Rohdichte ist gegenüber einer üblichen HDF-Platte abgesenkt wie ein Vergleich der Figur 7 mit den Figuren 8 und 9 zeigt. Zur Ausbildung einer schwachen Deckschicht, die sich plastisch verformen lässt, wurden die Deckschichtspitzen gegenüber dem Standard um mindestens 40 kg/m³ abgesenkt. Gute Ergebnisse wurden mit einer Absenkung um bis zu 60 kg/m³ erreicht. Die Rohdichte liegt im Bereich von 950 bis 1000 kg/m³. Ein Beispiel für das Rohdichteprofil einer herkömmlichen HDF-Platte ist in Figur 7 gezeigt. Figuren 8 und 9 zeigen Beispiele von Rohdichtenprofilen von erfindungsgemäß verwendeten Bauplatten.

Um Vertiefungen 5, 6 in die Oberseite 2 der Bauplatte 1 einprägen zu können, wird diese zunächst auf eine Temperatur zwischen 30 und 50°C mittels Wasserdampfs erhitzt. Dann werden als ein Vergütungsmittel 10 bis 50 g/m³, vorzugsweise 30 g/m³ wässriges Melaminharz aufgetragen. Dabei kann es sich um ein Standard-Tränkharz mit einem Feststoffanteil von 50 bis 65 Gew.%, vorzugsweise 60 Gew.% handeln. Neben Wasser können weitere Zusätze, wie Härter, Netzmittel und ähnliches in der Lösung vorhanden sein. Alternativ können als Verbindungsmittel auch UF-Harz oder in Mischungen UF- und Melaminharz verwendet werden. Entweder handelt es sich um ein Postforming Harz oder ein Standard Tränkharz, das durch Zugabe von Flexibilisierungsmitteln (z. B. 1,4-Butandiol, Caprolactam, Polyglycol usw.) elastischer eingestellt ist. Eine nachträgliche Zugabe des Elastifizierungsmittels sollte in einer Größenordnung von etwa 3 bis 7 Gew.% erfolgen.

Die so vorbehandelte Bauplatte 1 wird unter einer oder mehreren hintereinander angeordneten Kalanderwalzen 20 mit darauf parallel zueinander angeordneten Prägeringen 21 hindurchgeführt. Dabei werden in einem ersten Prägeschritt in die Oberseite 2 über die mindestens zwei Prägeringe 21 in Längsrichtung L und Querrichtung Q verlaufende Vertiefungen 5, 6 mit einer Tiefe T von bis zu 0,7 mm eingeprägt. Der Liniendruck der Prägeringe 21 liegt dabei bei bis zu 300 N/mm und die Oberflächentemperatur liegt bei bis zu 220°C. In diesem ersten Prägeschritt wird das Vergütungsmittel auf der Oberseite 2 zumindest teilweise umgesetzt, härtet also zumindest teilweise aus und erhöht dadurch die Rohdichte. Die Vertiefungen 5, 6 können abgestuft ausgebildet werden, indem beispielsweise mehrere Kalanderwalzen 20 mit unterschiedlichen Prägeringen 21 verwendet werden und beispielsweise zunächst 0,3 mm und anschließend eine weitere Tiefe T von bis zu 0,7 mm geprägt wird. Zwischen den Prägeringen 21 kann in den Mantel 22 der Kalanderwalze 20 eine Struktur eingraviert sein, die im ersten Prägeschritt dann neben den Vertiefungen 5, 6 in die Oberseite 3 eingeprägt wird.

Nach dem ersten Prägeschritt wird die Oberseite 2 mit einer weißen Grundfarbe grundiert. Nach dem Trocknen der Grundfarbe wird mittels Digitaldrucks ein Dekor 3 auf die Grundierung 11 aufgedruckt, wobei die Farbpunkte des Digitaldruckers nicht nur auf der flachen Oberseite 2, sondern auch auf den Seitenwandungen 5.1, 5.2 und der Bodenwandung 5.3 der streifenförmigen Vertiefungen 5, 6 abgebildet werden, sodass die Vertiefungen 5, 6 komplett dekoriert sind. Das Dekor 3 kann einfarbig oder mehrfarbig sein und wird so aufgebracht, dass es zumindest teilweise synchron zu der erst zuvor eingeprägten Struktur verläuft. Gleichzeitig mit dem Dekor 3 werden Markierungen 7 auf die Bodenwandung 5.3 aufgedruckt. Die Markierungen 7 können Kreise 7.1, Kreuze 7.2, Linien 7.3 und Striche 7.4 oder andere geometrische Figuren sein. Über diese Markierungen 7 kann die Bauplatte 2 zur Vornahme weiterer Bearbeitungsschritte über ein Kamerasystem ausgerichtet werden.

Nach dem Dekordruck wird an die Unterseite 9 der Bauplatte 1 ein Gegenzug 8 und auf das Dekor 3 ein Overlaypapier 4 aufgelegt. Anstelle eines Overlaypapiers 4 kann im Walzenauftrag auch ein Flüssigoverlay aufgebracht werden, in das Korund eingemischt oder aufgestreut ist. Auch der Gegenzug 8 kann flüssig aufgetragen werden. Dieser Aufbau wird dann einer Kurztaktpresse 30 zugeführt, deren oberes Pressblech 31 mit leistenförmigen Erhöhungen 32 versehen ist. Über die Markierungen 7 und ein Kamerasystem wird die Bauplatte 1 ausgerichtet, sodass die Erhöhungen 32 beim anschließenden Verpressen des Aufbaus nochmals in die geprägten Vertiefungen 5, 6 eintauchen und die beim Beschichten der Oberseite 2 verrundeten Seitenwandungen 5.1, 5.2 der Vertiefungen 5, 6 nochmals prägen, um parallele und plane Seitenwandungen 5.1, 5.2 in einem zweiten Prägeschritt einzustellen, ohne dabei die Tiefe T der Vertiefungen 5, 6 bzw. die Lage der Bodenwandungen 5.3 zu verändern. Wie Figur 4 zeigt, sind die Erhöhungen 32 im Übergangsbereich von den Seitenwandungen 5.1, 5.2 zur Bodenwandung 5.3 größer ausgebildet als die Breite der Vertiefungen 5, 6, um sicher die unteren Kanten der Vertiefungen 5, 6 auszubilden.

Die Pressdauer im zweiten Prägeschritt beträgt zwischen 10 und 30 Sekunden, vorzugsweise 12 bis 15 Sekunden, in denen die Harze aufschmelzen und sich mit der Bauplatte 1 verbinden. Die Temperatur der Pressbleche 31, 33 wird während des Pressens gesteigert, sodass sich am Pressling eine Oberflächentemperatur von 120° bis zu 180°C im Verlauf der Pressens steigert. Der Druckverlauf erfolgt dabei ausgehend von einer Druckaufbauphase in eine Haltephase und eine Druckabbauphase übergehend. Die Prägetiefe T wird dabei im Sinne einer Wegsteuerung erfolgen. Die mindestens eine Kalanderwalze 20 ist in die Bedruckungsanlage integriert, bzw. dieser unmittelbar vorgelagert. Für eine sinnvolle Ausgestaltung müssen im ersten Prägeschritt mindestens zwei in Längsrichtung L und zwei in Querrichtung Q Vertiefungen 5, 6 geprägt werden, damit die Seitenkanten der aufgeteilten Paneele alle abgesenkt sind.

### Bezugszeichenliste

| | | | |
|---|---|---|---|
| 1 | Bauplatte | | |
| 2 | Oberseite | | |
| 3 | Dekor | | |
| 4 | abriebfeste Schicht / Overlay | | |
| 5 | Vertiefung | | |
| 5.1 | Seitenwandung | | |
| 5.2 | Seitenwandung | | |
| 5.3 | Bodenwandung | | |
| 6 | Vertiefung | | |
| 7 | Markierung | | |
| 7.1 | Kreise | | |
| 7.2 | Kreuz | | |
| 7.3 | Linie | | |
| 7.4 | Strich | | |
| 8 | Gegenzug | | |
| 9 | Unterseite | 20 | Kalanderwalze |
| 21 | Prägering | | |
| 22 | Mantel | | |
| 30 | Kurztaktpresse | | |
| 31 | oberes Pressblech | | |
| 32 | leistenförmige Erhöhung | | |
| 33 | unteres Pressblech | | |
| α | Winkel | | |
| L | Längsrichtung | | |
| Q | Querrichtung | | |
| T | Tiefe | | |

## Patentansprüche

1. Verfahren zur Veredelung einer bereitgestellten Bauplatte (1) aus HDF, mit einer Oberseite (2) und einer Unterseite (9), wobei mindestens in die Oberseite (2) ein Relief eingeprägt wird, und anschließend auf die geprägte Oberseite (2) der Bauplatte (1) ein Dekor (3) aufgedruckt und das Dekor (3) anschließend durch Aufbringen eines Flüssig-Overlays als eine abriebfesten Schicht (4) versiegelt wird, wobei das Relief in einem ersten Prägeschritt als mindestens eine streifenförmig ausgebildete Vertiefung (5) mit zwei gegenüberliegenden Seitenwandungen (5.1, 5.2), einer diese verbindenden Bodenwandung (5.3) und einer Tiefe (T) geprägt wird, wobei die Bauplatte (1) mit einer maximalen Rohdichte in den Deckschichten von 950 bis 1000 kg/m³ gepresst wurde, **dadurch gekennzeichnet, dass** die Bauplatte (1) pressblank bereitgestellt wird und ihre Oberseite (2) noch mit einer Presshaut versehen ist, weitere in einem Winkel (α) quer zu den ersten Vertiefungen (5) verlaufende Vertiefungen (6) eingeprägt werden, und die Bauplatte (1) in einzelne Paneele aufgeteilt wird, indem in und entlang der Vertiefungen (5, 6) jeweils ein Sägeschnitt ausgeführt wird, und in das Flüssig-Overlay Korund entweder eingemischt oder aufgestreut wird.

2. Verfahren nach Anspruch1, **dadurch gekennzeichnet, dass** die Presshaut eine Dicke von 0,3 bis 0,5 mm aufweist.

3. Verfahren nach einem der vorstehenden Ansprüche, **dadurch gekennzeichnet, dass** vor oder nach dem Prägen auf die Oberseite (2) ein Vergütungsmittel aufgebracht wird.

4. Verfahren nach Anspruch 3, **dadurch gekennzeichnet, dass** das Vergütungsmittel ein wässriges Melaminharz ist.

5. . Verfahren nach einem der vorstehenden Ansprüche, **dadurch gekennzeichnet, dass** die Bauplatte (1) vor dem Prägen auf 40 bis 80°C, vorzugsweise 60°C erhitzt wird und sich beim Prägen der mindestens einen Vertiefung (5) eine Oberflächentemperatur von bis zu 220°C einstellt.

6. Verfahren nach Anspruch 5, **dadurch gekennzeichnet, dass** das Erhitzen der Bauplatte (1) mittels Wasserdampfs erfolgt.

7. Verfahren nach einem der vorstehenden Ansprüche, **dadurch gekennzeichnet, dass** vor dem Prägen der Vertiefungen (5, 6) die Oberseite (2) mit einer weißen Farbe grundiert wird.

8. Verfahren nach einem der vorstehenden Ansprüche, **dadurch gekennzeichnet, dass** zumindest eine Vertiefung (5) mittels eines Digitaldruckers (15) mit einem einfarbigen oder mehrfarbigen Dekor (16) bedruckt wird.

9. . Verfahren nach einem der vorstehenden Ansprüche, **dadurch gekennzeichnet, dass** der erste Prägeschritt mittels mindestens einer Kalanderwalze (20) durchgeführt wird.

10. Verfahren nach einem der vorstehenden Ansprüche, **dadurch gekennzeichnet, dass** die Bauplatte (1) nach Fertigstellung des Aufbaus in einer Kurztaktpresse unter Druck und Temperatur laminiert wird und dabei in einem zweiten Prägeschritt in die streifenförmigen Vertiefungen (5) geprägt wird, um die Ausbildung der Seitenwandungen (5.1, 5.2) zu erzielen, ohne die Lage der Bodenwandung (5.3) in der Tiefe (T) zu verändern.

11. Verfahren nach einem der vorstehenden Ansprüche, **dadurch gekennzeichnet, dass** die Tiefe (T) der mindestens einen Vertiefung (5, 6) bis zu 0,7 mm beträgt.

12. Verfahren nach einem der vorstehenden Ansprüche, **dadurch gekennzeichnet, dass** die Bodenwandung (5.3) stufenförmig ausgebildet ist.

13. Verfahren nach einem der vorstehenden Ansprüche, **dadurch gekennzeichnet, dass** auf die Bodenwandung (5.3) der mindestens einen Vertiefung (5, 6) Markierungen (7.1, 7.2, 7.3, 7.4) aufgedruckt werden.

## Claims

1. A method for finishing a supplied building panel (1) made of HDF, with an upper side (2) and a lower side (9), a relief being embossed at least into the upper side (2) and a decorative pattern (3) subsequently being printed onto the embossed upper side (2) of the building panel (1) and the decorative pattern (3) then being sealed by applying a liquid overlay as an abrasion-resistant layer (4), wherein the relief is embossed in a first embossing step as at least one strip-shaped depression (5) with two opposing side walls (5.1, 5.2), a bottom wall (5.3) connecting said side walls and a depth (T), the building panel (1) having been pressed with a maximum bulk density of 950 and 1000 kg/m3 in the top layers, **characterised in that** the building panel (1) is provided in press-finished condition and its upper side (2) also features a press skin, additional depressions (6) extending at an angle (α) transversely to the first depressions (5) are embossed, the building panel (1) is divided into individual panels by carrying out a saw cut in and along each of the depressions (5, 6), and corundum is either mixed into or scattered over the liquid overlay.

2. The method according to claim 1, **characterised in that** the press skin has a thickness of 0.3 to 0.5 mm.

3. The method according to one of the preceding claims, **characterised in that** a tempering agent is applied to the upper side (2) before or after embossing.

4. The method according to claim 5, **characterised in that** the tempering agent is an aqueous melamine resin.

5. The method according to one of the preceding claims, **characterised in that** the building panel (1) is heated to 40 to 80°C, preferably 60°C, before embossing and a surface temperature of up to 220°C is achieved when embossing the at least one depression (5).

6. The method according to claim 6, **characterised in that** the building panel (1) is heated using steam.

7. The method according to one of the preceding claims, **characterised in that** the upper side (2) is primed with a white paint before embossing the depressions (5, 6).

8. The method according to one of the preceding claims, **characterised in that** at least one depression (5) is printed with a single-coloured or multicoloured decorative pattern (16) using a digital printer (15).

9. The method according to one of the preceding claims, **characterised in that** the first embossing step is carried out using at least one calendar roller (20).

10. The method according to one of the preceding claims, **characterised in that,** once the structure is completed, the building panel (1) is laminated in a short-cycle press under pressure and at a temperature, and in a second embossing step, it is embossed in the strip-shaped depressions (5) to achieve the formation of the side walls (5.1, 5.2) without changing the position of the bottom wall (5.3) in terms of depth (T).

11. The method according to one of the preceding claims, **characterised in that** the depth (T) of the at least one depression (5, 6) is up to 0.7 mm.

12. The method according to one of the preceding claims, **characterised in that** the bottom wall (5.3) is designed in the form of steps.

13. The method according to one of the preceding claims, **characterised in that** markings (7.1, 7.2, 7.3, 7.4) are printed on the bottom wall (5.3) of the at least one depression (5, 6).

## Revendications

1. Procédé d'affinage d'une plaque de construction fournie (1) en HDF, ayant une face supérieure (2) et une face inférieure (9),
dans lequel
un relief est estampé au moins dans la face supérieure (2), et
ensuite, un décor (3) est imprimé sur la face supérieure estampée (2) de la plaque de construction (1),
puis, le décor (3) est scellé par application d'un overlay liquide à titre de couche résistante à l'abrasion (4),
dans une première étape d'estampage, le relief est estampé sous la forme d'au moins une cavité (5) réalisée en forme de bande avec deux parois latérales opposées (5.1, 5.2), avec une paroi de fond (5.3) reliant celles-ci et avec une profondeur (T),
le plaque de construction (1) ayant été pressée avec une densité brute maximale dans les couches de recouvrement de 950 à 1000 kg/m³,
**caractérisé en ce que**
la plaque de construction (1) est fournie à l'état brut de presse, et sa face supérieure (2) est encore pourvue d'une peau de pressage, d'autres cavités (6) sont estampées qui s'étendent selon un angle (α) transversalement aux premières cavités (5), et la plaque de construction (1) est divisée en panneaux individuels par sciage respectif dans et le long des cavités (5, 6), et du corindon est soit mélangé soit saupoudré dans l'overlay liquide.

2. Procédé selon la revendication 1,
**caractérisé en ce que** la peau de pressage présente une épaisseur de 0,3 à 0,5 mm.

3. Procédé selon l'une des revendications précédentes,
**caractérisé en ce qu'**un agent de traitement est appliqué sur la face supérieure (2), avant ou après l'estampage.

4. Procédé selon la revendication 3,
**caractérisé en ce que** l'agent de traitement est une résine mélamine aqueuse.

5. Procédé selon l'une des revendications précédentes,
**caractérisé en ce que** la plaque de construction (1) est chauffée à une température comprise entre 40 et 80°C, de préférence à 60°C, avant l'estampage, et une température de surface allant jusqu'à 220°C s'établit lors de l'estampage de ladite au moins une cavité (5).

6. Procédé selon la revendication 5,
**caractérisé en ce que** le chauffage de la plaque de construction (1) se fait à la vapeur d'eau.

7. Procédé selon l'une des revendications précédentes,
**caractérisé en ce qu'**avant l'estampage des cavités (5, 6), la face supérieure (2) est pourvue d'un apprêt de peinture blanche.

8. Procédé selon l'une des revendications précédentes,
**caractérisé en ce qu'**au moins une cavité (5) est pourvue d'un décor (16) monochrome ou multicolore imprimé au moyen d'une imprimante numérique (15).

9. Procédé selon l'une des revendications précédentes,
**caractérisé en ce que** la première étape d'estampage est mise en oeuvre au moyen d'au moins un cylindre de calandre (20).

10. Procédé selon l'une des revendications précédentes,
**caractérisé en ce que** la plaque de construction (1) est laminée sous pression et à température dans une presse à cycle court, après achèvement de la structure, et dans une deuxième étape d'estampage, elle est estampée pour donner les cavités en forme de bande (5), afin d'obtenir la formation des parois latérales (5.1, 5.2) sans modifier la position de la paroi de fond (5.3) en profondeur (T).

11. Procédé selon l'une des revendications précédentes,
**caractérisé en ce que** la profondeur (T) de ladite au moins une cavité (5, 6) va jusqu'à à 0,7 mm.

12. Procédé selon l'une des revendications précédentes,
**caractérisé en ce que** la paroi de fond (5.3) est réalisée sous forme étagée.

13. Procédé selon l'une des revendications précédentes,
**caractérisé en ce que** des repères (7.1, 7.2, 7.3, 7.4) sont imprimés sur la paroi de fond (5.3) de ladite au moins une cavité (5, 6).
